# EUROPÄISCHE PATENTSCHRIFT

(11) **EP 0 280 769 B1**
(45) Veröffentlichungstag und Bekanntmachung des Hinweises auf die Patenterteilung: **06.03.1991**
(21) Anmeldenummer: 87116204.6
(22) Anmeldetag: 04.11.1987
(51) Int. Cl.: B23B 45/00, B25F 5/02

(54) **Zusatzhandgriff für Bohrmaschinen**
Auxiliary handle for hand drills
Poignée amovible pour perceuses

(30) Priorität: 04.03.1987 DE 8703265 U
(43) Veröffentlichungstag der Anmeldung: 07.09.1988
(73) Patentinhaber: USH Schraubwerkzeugfabrik Ulrich Schmidt, D-5912 Hilchenbach (DE)
(72) Erfinder: Schmidt.Ulrich, D-5912 Hilchenbach (DE)
(74) Vertreter: Pürckhauer, Rolf, Dipl.-Ing.

(56) Entgegenhaltungen:
- DE-A- 2 101 754
- DE-U- 8 511 533
- DE-U- 8 630 303
- FR-A- 2 557 489

## Beschreibung

Die Erfindung bezieht sich auf einen Zusatzhandgriff für Bohrmaschinen mit einer auf den Schaft der Bohrmaschine aufsetzbaren Klemmhülse und einem sich von dieser radial erstreckenden Griffstück, siche DE-U-8511533.9.

Mit Handbohrmaschinen wird nicht nur gebohrt, sondern es werden auch mit in das Bohrfutter der Bohrmaschine einsetzbaren Schraubwerkzeugen (Bits) Schraubarbeiten ausgeführt. Vielfach kommt es vor, daß der Bohrer gegen ein Schraubwerkzeug ausgetauscht werden muß und umgekehrt. Dabei muß jedesmal das gewünschte Werkzeug einem irgendwo befindlichen Behälter oder Werkzeugkasten entnommen und das gerade nicht gebrauchte Werkzeug weggelegt werden, was oft zur Folge hat, daß das gewünschte Werkzeug gesucht werden muß, was Zeit kostet.

Der Erfindung liegt die Aufgabe zugrunde, einen Zusatzhandgriff für Handbohrmaschinen zu schaffen, an bzw. in dem sich eine Vielzahl von Schraub- und Bohrwerkzeuge in entsprechenden Spendermagazinen griffbereit befindet.

Diese Aufgabe wird erfindungsgemäß durch die Kennzeichnungsmerkmale des Schutzanspruchs 1 gelöst. Zweckmäßige Weiterbildungen der Erfindung sind den Unteransprüchen zu entnehmen.

Durch die Erfindung sind Spendermagazine für Bohrer und Schraubwerkzeuge in den Zusatzhandgriff integriert, so daß die Werkzeuge immer griffbereit sind. Kostbare Arbeitszeit des Handwerkers wird dadurch eingespart. Das auf die Klemmhülse aufschraubbare Spendermagazin kann auch separat auf den Bohrmaschinenschaft aufgesetzt werden, wenn der Zusatzhandgriff nicht benötigt wird.

In der Zeichnung ist ein Ausführungsbeispiel des erfindungsgemäßen Zusatzhandgriffs dargestellt. Es zeigen
Fig. 1 eine Seitenansicht des vorderen Endes des Zusatzhandgriffs,
Fig. 2 eine Vorderansicht des gesamten Zusatzhandgriffs,
Fig. 3 eine Vorderansicht des Spendermagazingehäuses,
Fig. 4 eine Draufsicht auf das Spendermagazingehäuse,
Fig. 5 das freie Ende des Griffstücks des Zusatzhandgriffs ohne Deckel und
Fig. 6 in Seitenansicht das vordere Ende einer Handbohrmaschine mit abgebrochen dargestelltem Zusatzhandgriff.

Wie die Fign. 1 und 2 zeigen, besteht der Zusatzhandgriff (1) aus einem Griffstück (2) und einer Klemmhülse (3), die, wie aus Fig. 6 ersichtlich, auf den Schaft (4) einer Handbohrmaschine (5) paßt. Die Klemmhülse (3) hat ein Außengewinde (6), auf welches das Gehäuse (7) eines Spendermagazins (8) aufgeschraubt wird, um über einen Konus (9) an der Klemmhülse (3) diese auf dem Schaft (4) der Bohrmaschine (5) festzuklemmen. Die Klemmhülse (3) weist zu diesem Zweck Radialschlitze (10) auf. Das Spendermagazin (8) weist in seinem Gehäuse (7) in Umfangsrichtung gleichmäßig verteilte Kammern (11) für Schraubendreherbits (12) (siehe Fig. 6) auf und ist mit einem Deckel (13) versehen, der am Gehäuse (7) drehbar gelagert ist und eine Bohrung (14) (Fig. 2) aufweist, die in Flucht mit einer der Kammern (11) des Gehäuses (7) gebracht werden kann, um ein darin befindliches Schraubwerkzeug zu entnehmen oder einzuordnen. Der Deckel (13) hat nicht dargestellte Rasten, die mit ebenfalls nicht dargestellten Gegenrasten am Gehäuse (7) zusammenwirken, um den Deckel (13) in den Fluchtstellungen der Bohrung (14) zu arretieren, wobei eine oder mehrere Zwischenrasten (nicht dragestellt) vorgesehen sind, um das Magazin (8) völlig zu schließen, d.h. den Deckel (13) auch dort zu arretieren, wo die Bohrung (14) zwischen zwei Kammern (11) angeordnet ist, wenn alle Kammern (11) mit Schraubwerkzeugen belegt sind.

Die Bohrung (15) des Spendermagazingehäuses (7) ist im freien Durchmesser im Anschluß an das Innengewinde so ausgebildet, daß das Spendermagazin (8) auch ohne Zusatzhandgriff (1) auf den Schaft (4) der Bohrmaschine (5) mit festem Schiebesitz aufgeschoben werden kann.

Im freien Ende des Griffstücks (2) des Zusatzhandgriffs (1) befinden sich mehrere Bohrungen (16), von denen eine Bohrung (17) einen größeren Durchmesser hat, um einen Magnethalter (18) (siehe Fig. 6) aufzunehmen, während die anderen Bohrungen (16) Bohrer (nicht dargestellt) verschiedener Größe aufnehmen können. Auch hier ist ein Deckel (19) vorgesehen, der eine Bohrung (20) aufweist, die durch Drehen des Deckels (19) ebenfalls über Rasten auf eine der Bohrungen (16) bzw. (17) oder eine schließende Zwischenstellung eingestellt werden kann.

Es sei darauf hingewiesen, daß Spendermagazine für Bohrer oder Schraubwerkzeuge mit einem drehbaren Deckel, der in den jeweiligen Stellungen rastbar ist, im Prinzip zum Stand der Technik gehören. Neu ist die praktische Ausgestaltung des Zusatzhandgriffs (1) mit integrierter Unterbringungsmöglichkeit für Bohrer und Schraubwerkzeuge.

## Patentansprüche

1. Zusatzhandgriff für Bohrmaschinen mit einer auf den Schaft der Bohrmaschine aufsetzbaren Klemmhülse und einem sich von dieser radial erstreckenden Griffstück, dadurch gekennzeichnet, daß die Klemmhülse (3) ein Außengewinde (6) zur Aufnahme eines mit entsprechendem Innengewinde versehenen Gehäuses (7) eines Spendermagazins (8) für Schraubendreherbits aufweist und daß die Klemmhülse (3) einen konus (9) aufweist sowie mehrfach achsparallel geschlitzt (10) ist so daß beim Aufschrauben des Gehäuses (7) die Klemmhülse (3) auf dem Schaft festgeklemmt wird.

2. Zusatzhandgriff nach Anspruch 1, dadurch gekennzeichnet, daß die Bohrung (15) des Spendermagazingehäuses (7) auf dem nicht mit Gewinde versehenen Teilstück dem Durchmesser des Bohrmaschinenschaftes (4) entspricht.

3. Zusatzhandgriff nach Anspruch 1 oder 2, gekennzeichnet dadurch, daß das Griffstück (2) am freien Ende mehrere achsparallele Bohrungen (16, 17) zur Aufnahme von Bohrern o.dgl. aufweist.

4. Zusatzhandgriff nach Anspruch 3, dadurch gekennzeichnet, daß eine (17) der Bohrungen (16, 17) im Griffstückende zur Aufnahme eines Magnethalters (18) einen größeren Durchmesser als die übrigen Bohrungen (16) aufweist.

5. Zusatzhandgriff nach einem der Ansprüche 1 bis 4, dadurch gekennzeichnet, daß das Spendermagazin (8) in an sich bekannter Weise einen Deckel (13) mit einer Bohrung (14) aufweist, die durch Drehen des Deckels (13) in Flucht mit einer beliebigen Kammer (11) des Spendermagazins (8) zum Entnehmen oder Einbringen eines Schraubwerkzeugs (z.B. 12) bringbar ist.

6. Zusatzhandgriff nach einem der Ansprüche 1 bis 4, dadurch gekennzeichnet, daß das freie Ende des Griffstücks (2) mit einem drehbaren Deckel (19) verschlossen ist, der eine mit jeweils einer der Bohrungen (16, 17) im Griffstück (2) in Flucht zu bringende Bohrung (20) aufweist.

7. Zusatzhandgriff nach Anspruch 5 oder 6, dadurch gekennzeichnet, daß die Deckel (13, 19) die jeweilige Drehstellung definierende Rasten aufweisen, die in entsprechende Gegenrasten am Gehäuse (7) bzw. Griffende eingreifen bzw. an diesen angreifen.

## Claims

1. Supplementary handle for drills with a clamping sleeve which can be fitted on the column of the drill and a handle part extending radially therefrom, characterized in that the clamping sleeve (3) has an external thread (6) for receiving a housing (7), provided with corresponding internal thread, of a dispenser magazine (8) for screwdriver bits, and in that the clamping sleeve (3) has a cone (9) and is further slotted (10) with multiple slots parallel to the axis, so that, on screwing on the housing (7), the clamping sleeve (3) is firmly clamped on to the column.

2. Supplementary handle according to claim 1, characterized in that the bore (15) of the dispenser magazine housing (7) on the portion not provided with a thread corresponds to the diameter of the drill column (4).

3. Supplementary handle according to claim 1 or 2, characterized in that the handle part (2) has at the free end a plurality of bores (16, 17) parallel to the axis for the reception of drill bits or the like.

4. Supplementary handle according to claim 3, characterized in that one (17) of the bores (16, 17) in the handle part end has a greater diameter than the other bores (16), for reception of a magnetic holder (18).

5. Supplementary handle according to one of claims 1 to 4, characterized in that the dispenser magazine (8) has in a manner known per se a cover (13) with a bore (14), which can be brought into register with any chamber (II) of the dispenser magazine (8) by rotating the cover (13), for removal or replacement of a screwdriver (e.g. 12).

6. Supplementary handle according to one of claims 1 to 4, characterized in that the free end of the handle part (2) is closed by a rotatable cover (19), which has a bore (20) which can be brought into register with each one of the bores (16, 17) in the handle part (2).

7. Supplementary handle according to claim 5 or 6, characterized in that the covers (13, 19) have detents defining the respective rotational positions and which engage in or on corresponding counter-detents on the housing (7) and handle end respectively.

## Revendications

1. Poignée auxiliaire pour perceuses comportant une douille de serrage agençable sur le corps de la perceuse et un élément de poignée s'étendant radialement de celle-ci, caractérisée en ce que la douille de serrage (3) comporte un filet extérieur (6) destiné à interagir avec un boîtier (7) d'un magasin d'éléments tourne-vis, muni d'un filet intérieur correspondant et en ce que la douille de serrage (3) présente un cône (9) et est munie de plusieurs fentes (10) parallèles à l'axe de telle sorte qu'elle est serrée sur le corps de la perceuse lors du vissage du boîtier (7).

2. Poignée auxiliaire selon la revendication 1 caractérisée en ce que l'alésage (15) du magasin (7) comporte, sur sa partie non pourvue d'un filet, un diamètre correspondant au corps de la perceuse (4).

3. Poignée auxiliaire selon la revendication 1 ou 2 caractérisée en ce que l'élément de poignée (2) comporte, à son extrémité libre, plusieurs alésages parallèles à l'axe (16,17) destinés au logement de forets ou analogues.

4. Poignée auxiliaire selon la revendication 3 caractérisée en ce que l'un (17) des alésages (16,17) pratiqués dans l'extrémité de l'élément de poignée présente un diamètre plus grand que celui des autres alésages (16) en vue du logement d'organe de retenue magnétique (18).

5. Poignée auxiliaire selon l'une quelconque des revendications 1 à 4 caractérisée en ce que le magasin (8) est équipé de manière connue en soi d'un couvercle (13) muni d'un perçage (14) qui est positionnable dans l'alignement d'une quelconque chambre (11) du magasin (8) par rotation du couvercle (13) en vue de l'extraction ou l'introduction d'un outil tourne-vis (par exmple 12).

6. Poignée auxiliaire selon l'une quelconque de revendications 1 à 4 caractérisée en ce que l'extrémité libre de l'élément de poignée (2) est obturée par un couvercle rotatif (19) qui est muni d'un perçage (20) positionnable dans l'alignement de chacun des alésages (16,17) pratiqués dans l'élément de poignée (2).

7. Poignée auxiliaire selon la revendication 5 ou 6 caractérisée en ce que les couvercles (13,19) présentent des arrêts définissant la position angulaire correspondante, qui intéragissent avec des contre- arrêts correspondants du boîtier (7) ou de l'extrémité de poignée.
